# EUROPÄISCHE PATENTSCHRIFT

(11) **EP 2 613 890 B1**
(45) Veröffentlichungstag und Bekanntmachung des Hinweises auf die Patenterteilung: **18.11.2015**
(21) Anmeldenummer: 11767651.0
(22) Anmeldetag: 08.09.2011
(51) Int. Cl.: B05C 1/06, D21G 3/00

(54) **AUFTRAGSEINHEIT**
APPLICATION UNIT
UNITÉ D'APPLICATION

(30) Priorität: 08.09.2010 DE 102010037401
(43) Veröffentlichungstag der Anmeldung: 17.07.2013
(73) Patentinhaber: CTP GmbH, 86830 Schwabmünchen (DE); Joh. Clouth Maschinenbau Eltmann GmbH & Co. Kg, 97483 Eltmann (DE)
(72) Erfinder: PFEIFLE, Marcus, 86830 Schwabmünchen (DE); POPP, Tobias, 96110 Schesslitz (DE)
(74) Vertreter: Wittmann, Ernst-Ulrich
(86) Internationale Anmeldenummer: PCT/EP2011/065559
(87) Internationale Veröffentlichungsnummer: WO 2012/032121

(56) Entgegenhaltungen:
- WO-A1-00/10733
- WO-A1-91/18146
- WO-A1-98/27279
- DE-A1- 4 105 674
- US-A- 3 014 833
- US-A1- 2006 127 157
- US-A1- 2010 218 909

## Beschreibung

Die vorliegende Erfindung betrifft eine Vorrichtung zum Auftragen von Flüssigkeiten auf bewegte Oberflächen, ein Verfahren zum Auftragen von Flüssigkeiten und die Verwendung der Vorrichtung insbesondere zum Auftragen von Flüssigkeiten auf Walzen, Siebe, Bahnschlaufen oder dergleichen.

Bei der Herstellung von Papier und Karton oder anderer bahnförmigen Materialien und bei Trocknungsprozessen auf Oberflächen kommt es häufig an Walzen, Zylindern und Bespannungen zu Korrosion, Anhaftungen, klebrigen Verunreinigungen, Ablagerungen und Verschmutzungen. Die Art der Ablagerung und deren Zusammensetzung kann sehr vielfältig sein und hängt sehr stark von den eingesetzten Rohstoffen und den verwendeten Hilfsstoffen ab. Häufig findet man in der Papierindustrie z.B. klebrige Verunreinigungen, welche als "Stickies" bezeichnet werden. Die Ursachen für diese Art von Ablagerungen stammen meist aus den Inhaltsstoffen bzw. den Bestandteilen der eingesetzten Rohstoffe. Hierbei handelt es sich meist um Kleber, Bindemittel und Dispergiermittel.

Bei der Verwendung von Primärfaserstoffen können beispielsweise Harzpartikel, Fasern und Papierstaub Zylinder, Walzen und Bespannungen belegen und zusetzen und insbesondere bei letzteren die Porosität verringern.

Durch Ablagerungen jeglicher Art auf Walzen, Zylindern und Bespannungen treten unter anderem Probleme bei der Herstellung auf. Stillstands- und Reinigungszeiten, Produktionsausfälle und Leistungseinbusen sind die Folge hiervon. Ferner verschlechtern Ablagerungen auf Trockenzylinder bei der Papier- oder Kartonherstellung den Wärmeübergang und führen damit zu nicht unerheblichen Energieverlusten bei der Trocknung. So ist beispielsweise im Stand der Technik die US 2010/0218909 A1 bekannt, welche eine Reinigungsvorrichtung von sich bewegenden Oberflächen betrifft.

Im Stand der Technik werden die Ablagerungen während eines Stillstandes der Maschine mit Hilfe von Reinigungschemikalien, Hochdruckreinigern und Schabern entfernt. Hierbei werden saure und alkalische Reinigungsmittel eingesetzt. Diese Reiniger können zu Korrosionen führen und in die Lagergehäuse der Walzen eindringen und so zu Schäden an den Lagern führen. Zudem ist die Verwendung dieser aggressiven Reinigungsmittel aus arbeitssicherheitstechnischen Gründen ggf. bedenklich und es muß zumindest für ausreichende Schutzausrüstung der Mitarbeiter gesorgt werden.

Beim Besprühen der Teile mit sauren und alkalischen Reinigern besteht darüber hinaus durch Einatmen der Aerosole eine gesundheitliche Gefährdung der Mitarbeiter.

Eine andere Möglichkeit ist eine kontinuierliche Hochdruckreinigung der Bespannungen z.B. in einer Papier/ Kartonmaschine oder eine andere Anlage zur Herstellung von bahnförmigen Materialien. Hier wird unter hohem Druck Wasser auf die Bespannung aufgesprüht. Ablagerungen sollen dadurch von den Bespannungen abgelöst werden. Ein Problem hier ist der Einsatzort dieser Aggregate. Bei Temperaturen von über 100°C stellt die Umgebung sehr hohe Anforderungen an die Technik. Ausfälle der Anlagen und ein erhöhter Serviceaufwand sind die Folge. Es kann auch zu einer Rückbefeuchtung Bahn kommen, was nicht gewollt ist. Beim Ausfall der Anlage kann diese erst wieder bei einem Maschinenstillstand repariert werden. Durch den hohen Wasserdruck kann die Bespannung geschädigt werden. Somit reduziert sich die Laufzeit der Bespannung.

Eine weitere Möglichkeit ist das Aufsprühen eines Passivierungsproduktes. Doch hierfür ist auch eine traversierende Düse notwendig. Auch hier stellen die Umgebungsbedingungen sehr hohe Anforderungen an die Technik, um ein Ausfall der Düse zu vermeiden. Oft ist innerhalb der Maschine oder einer anderen Anlage zur Herstellung von bahnförmigen Materialien nur ein sehr geringer Platzbedarf zum Einbau vorhanden. Bedingt durch die statische Notwendigkeit ist ein gewisser Querschnitt der Traverse notwendig. Oft behindert dann aber die Installation der Traverse den weiteren Produktionsbetrieb.

Durch das Aufsprühen des Produktes mit einem gewissen Abstand und den sehr hohen Umfangsgeschwindigkeiten der Zylinder und Bespannungen tritt eine sehr starke Vernebelung des Produktes innerhalb der Maschine oder eine andere Anlage auf. Dies führt dazu, dass das Produkt undefiniert innerhalb der Maschine versprüht wird. Durch die gebildeten Aerosole kann es zu einer gesundheitlichen Gefährdung der Mitarbeiter kommen.

Ausgehend von diesem Stand der Technik, ist es Aufgabe der vorliegenden Erfindung, die im Stand der Technik bekannten Nachteile wenigstens teilweise zu überwinden.

Gelöst wird diese Aufgabe durch eine Vorrichtung zum Auftragen einer flüssigen Wirksubstanz gemäß Anspruch 1, ein Verfahren gemäß Anspruch 25 und die Verwendung der Vorrichtung gemäß Anspruch 28. Bevorzugte Ausführungsformen der beanspruchten Erfindung sind Gegenstand der jeweiligen Unteransprüche.

Die erfindungsgemäße Vorrichtung zum Auftragen einer flüssigen Wirksubstanz auf eine vorzugsweise umlaufend bewegte Oberfläche umfasst wenigstens eine Dosiereinheit und eine Auftragseinheit. Die Erfindung ist dadurch gekennzeichnet, dass mittels der Dosiereinheit die Wirksubstanz zur Auftragseinheit geleitet wird und hier in einem Tampon aufgenommen, gespeichert und auf die bewegte Oberfläche aufgetragen wird. Dabei ist der Tampon als offenporiges Netzwerkgefüge ausgestaltet und bildet auf der bewegten Oberfläche einen Film in Abhängigkeit von Art und Druck der Wirkstoffdosierung, der Porosität des Tampons, des Sättigungsgrads und dem Anpressdruck auf der bewegten Oberfläche.

Als bewegte Oberflächen werden insbesondere die Oberflächen von Zylindern, Walzen und Bespannungen verstanden, wie sie zum Beispiel in der Papierindustrie verwendet werden. Jedoch liegt es auch im Sinn der vorliegenden Erfindung, dass beispielsweise auch bewegte Kunststoff- oder Metallbahnen eine entsprechende Oberfläche bilden und entsprechend behandelt werden können.

Als flüssige Wirksubstanz, welche mittels der erfindungsgemäßen Vorrichtung auf eine bewegte Oberfläche aufgetragen wird werden Zusammensetzungen verstanden, die aus einer Gruppe ausgewählt werden, welche Wasser oder gemischte Lösemittelsysteme z.B. mit aliphatischen und/oder aromatischen, linearen und/oder zyklischen, polaren und/oder unpolaren Lösungsmittelanteilen, Salze ein- oder mehrwertiger Ionen, Säuren und/oder Laugen, wässrige und ölhaltige Flüssigkeiten, insbesondere gesättigte oder ungesättigte offenkettige oder zyklische normale oder isomere Kohlenwasserstoffe, polymere lineare und/oder zyklische Alkyl- und Alkyl-Aryl- und/oder Aryl-siloxane und/oder deren Copolymere und/oder kationische bzw. quaternäre und/oder amphotere Siliconprodukte und/oder -derivate, Silikonöle, Silikonfette, Silikontenside, Silikonöldispersionen, Silikonflüssigkeiten, Polydimethylsiloxane, Polymethylphenylsiloxane, ölhaltige Suspensionen, Öl-Emulsionen, Öl-in-Wasser-Emulsionen, Wasser in Öl-Emulsionen, Mineral-Öl, natürliche Öle und Fette, pflanzliches Öl, tierisches Öl, wie z.B. Ricinusöl, Kokosöl oder/oder Tallöl und/oder deren Derivate, primäre, sekundäre und tertiäre bzw. lineare und/oder verzweigte, aliphatische und/oder aromatische Alkohole und/oder davon abgeleitete Ether und/oder Ester, Betaine, Lecitine, Phospholipide, Proteinsolubilisate und/oder modifizierte Produkte daraus, Wachs-Emulsionen, anionische, nichtionische, amphoterer und/oder kationische Tenside, anionische, nichtionische, amphotere oder kationische tensidähnliche und/oder polymere fluorhaltige Verbindungen, primäre, sekundäre oder tertiäre Alkyl- und/oder Alkylarylamine, -diamine und/oder Polyamine, Alkyl- und Alkylaryl-Aminoxide, - imidazolinone, -morpholine, quaternäre Ammoniumverbindungen, ggf. auch ethoxyliert, gesättigte und/oder ungesättigte Fettsäuren und/oder deren Salze mit einwertigen und/oder mehrwertigen Kationen, Ester, Amine und/oder Amide von gesättigten und/oder ungesättigten Fettsäuren und/oder Fettalkoholen, Alkyl- und/oder Alkylarylphosphate, -phoshonate, -sulfate -sulfonate, Alkyl-ether- und/oder Alkylaryletherphosphate und/oder -sulfate, Alkyl- und/oder Alkyl-Aryl-Sorbitane und/oder -polyole, -glyceride, Alkyl- und/oder Alkylarylpolyglycol-ether und/oder - ester, Netzmittel, Antistatika, Gleitmittel, Schmiermittel, Emulgatoren, lipophile und hydrophile Reinigungsmittel, lipophile und hydrophile Lösungsmittel, Alkohole, gesättigte Fettalkohole, ungesättigte Fettalkohole, gesättigte Fettsäuren, ungesättigte Fettsäuren, Fettsäuremonoalkylester, Fettsäureamide, Fettsäuremonoalkylamide, Mono- oder Polyester gesättigter oder ungesättigter ein- oder mehrwertiger Carbonsäuren, Wachsalkehole, Glycole, Benzol, Isopropanole, Toluol, Aliphate, Glyceride, sowie anionische, nichtionische, amphotere und/oder kationische synthetische und/oder natürliche Polymere in gelöster und/oder dispergierter Form, Homo- und/oder Copolymerisierte Polyamine, Polyester, Polyacrylate und/oder Polyalkylenglycole und/oder Alkylpolyglycole, Kombinationen hiervon und dergleichen enthält. Des Weiteren können aufgetragen werden Korrosionsschutzmittel, Biozide und Aktivatoren und /oder Katalysatoren, UV- und Elektronenstrahlaktivierbare reaktive Vorstufen von Releaseprodukten.

Als Dosiereinheit wird gemäß der vorliegenden Erfindung ein Zuführungssystem für die Wirksubstanz verstanden. Gemäß einer Ausführungsform umfasst die Dosiereinheit ein Rohr- oder Leitungssystem für die flüssige Wirksubstanz, das beispielsweise von einem Vorratsbehälter zu der Auftragseinheit führt und den Tampon mit der flüssigen Wirksubstanz versorgt. Hierzu weist das Rohrsystem insbesondere im Bereich des Tampons wenigstens einen porösen Abschnitt oder (Quer-) Öffnungen auf, aus welchen die Wirksubstanz in den Tampon eingetragen wird. Gemäß einer besonders bevorzugten Ausführungsform sind die porösen Abschnitte bzw. Öffnungen gleichmäßig über die Länge des Tampons verteilt, um insbesondere eine gleichmäßige Durchtränkung des Tampons zu erreichen. Alternativ kann auch die Dosierung über die Länge des Tampons variiert werden, um beispielsweise in Zonen erhöhter Verschmutzungs- oder Ablagerungsneigung der bewegten Oberfläche mehr oder weniger Wirksubstanz aufzutragen.

Gemäß einer weiteren besonders bevorzugten Ausführungsform umfasst die Dosiereinheit eine Zuführungseinrichtung mittels welcher die flüssige Wirksubstanz kontinuierlich zur Auftragseinheit gefördert wird. Es liegt aber auch im Sinn der vorliegenden Erfindung, dass beispielsweise der Tampon nur zeitweise mit Wirksubstanz versorgt wird und somit nur eine bestimmte Menge der Wirksubstanz auf die Oberfläche aufgetragen wird.

Entsprechend einer weiteren besonders bevorzugten Ausführungsform umfasst die Dosiereinheit ein Rohr- bzw. Leitungssystem, bei welchem mit einer ersten Leitung die flüssige Wirksubstanz im Überschuss zugeführt wird und der nicht an das Tampon abgegebene Rest der flüssigen Wirksubstanz über eine zweite Leitung insbesondere in einen Vorratsbehälter zurück geführt wird.

Die flüssige Wirksubstanz wird bei dieser Ausführungsform vorzugsweise in einem Kreislauf gepumpt bzw. zirkuliert, wobei hierzu der Vorratsbehälter mit einer Temperier- und/oder einer Durchmischungsvorrichtung ausgerüstet ist. Damit wird unter anderem die Genauigkeit des Mischungsverhältnisses und der Temperatur der zugeführten flüssigen Wirksubstanz gesteigert bzw. eingestellt.

Unter einem Tampon gemäß der vorliegenden Erfindung wird ein Körper verstanden, welcher insbesondere aus Fäden, Schnüren, Litzen, Fasern, insbesondere Geweben, Geflechten, Schichtungen, Pressungen oder Netzwerken hiervon hergestellt ist, ein offenporiges Netzwerkgefüge aufweist und gemäß einer besonders bevorzugten Ausführungsform als Schwamm, Filz, Vlies, Kombinationen hiervon oder dergleichen ausgebildet ist.

Gemäß einer weiteren Ausführungsform kann der Tampon wenigstens zweiteilig ausgeführt sein, wobei dieser insbesondere wenigstens einen Schlauch mit Öffnungen aufweist, um dessen Außenseite eine Gewebestruktur angeordnet wird. Dies kann beispielsweise in der Art erfolgen, dass um einem PTFE Schlauch mit einem runden oder eckigen Querschnitt ein Gewebe angebracht wird, das aus einem Material besteht, wie dies beispielsweise für Dichtungspackungen (Buchsendichtungen) in der Industrie verwendet wird. Solche Dichtungen werden überwiegend aus Materialien wie beispielsweise auf Graphit-, Eisen-, Stahl-, und/oder Asbestbasis, Aramid-, Glas-, Kohle- und/oder PTFE-Fasern hergestellt. Durch die Verwendung eines solchen Materials könnten auch die Abrasionseigenschaften des Tampons auf die entsprechenden Einsatzbedingungen angepasst werden.

Alternativ kann der Tampon auch aus einem Kernmaterial gebildet sein, in welches ein Strömungsweg mit Öffnungen für das Fluid / Wirksubstanz integriert ist und um welches eine Gewebestruktur angeordnet ist.

Bezüglich der Ausrichtung der Öffnungen ist anzumerken, dass diese nicht zwangsläufig auf die Auflageseite des Tampons zu einer beschichteten Oberfläche ausgerichtet werden müssen, sondern dass diese in Abhängigkeit des zu verwendenden Materials / Gewebes in jedweder Richtung angeordnet werden können. Dabei erscheint insbesondere auch die Ausrichtung auf die Rückseite des Tampons ein gleichmäßige Verteilung des Fluids zu begünstigen.

Dieser Tampon ist gemäß einer weiteren, besonders bevorzugten Ausführungsform in einer Halterung aufgenommen und ist mit dieser kraft-, reib-, form- und/oder stoffschlüssig verbunden.

Gemäß einer weiteren besonders bevorzugten Ausführungsform sind wenigstens einzelne Abschnitte der Dosiereinheit mit in der Halterung des Tampons aufgenommen, wobei die Dosiereinheit bzw. das Rohr- oder Leitungssystem vorzugsweise auf der rückwärtigen Seite des Tampons, also auf der zur bewegten Oberfläche abgewandten Seite des Tampons angeordnet ist. Abschnitte oder das gesamte Rohrsystem sind im Bereich des Tampons in diesem integriert.

Alternativ kann parallel zum Tampon eine Zuführungsleitung angeordnet werden, von welcher über Ableitungen das Fluid / Wirksubstanz in den Tampon appliziert wird. Hierzu können insbesondere kanülenförmige Ableitungen verwendet werden, die in einem vorgegebenen Abstand entlang der Haupterstreckungsrichtung angeordnet sind.

Die erfindungsgemäße Vorrichtung ist gemäß einer weiteren bevorzugten Ausführungsform an oder mit einem Supportsystem, insbesondere einer Traverse verbunden, die sich vorzugsweise über die gesamte Breite der bewegten Oberfläche und ggf. darüber hinaus erstreckt. Dies hat insbesondere den Vorteil, dass bei großen Breiten von beispielsweise über zehn Metern die erfindungsgemäße Vorrichtung derart abstützbar ist, dass eine Durchbiegung der Vorrichtung vermieden oder wenigstens ausgeglichen werden kann. Hierbei ist zu berücksichtigen, dass die Auftragseinheit möglichst gleichmäßig über die gesamte Bahnbreite angeordnet sein sollte, um insbesondere einen gleichmäßigen Filmauftrag zu gewährleisten.

Entsprechend einer weiteren besonders bevorzugten Ausführungsform ist die erfindungsgemäße Vorrichtung mit zumindest einem Reinigungssystem, insbesondere einem Schaber bzw. Schabersystem kombiniert. Dabei ist gemäß einer ersten Ausführungsform die Auftragseinheit und das Reinigungssystem gemeinsam auf einer Traverse angeordnet, wobei vorzugsweise die Verbindung zwischen der Traverse und der Auftragseinheit bzw. dem Reinigungssystem, jeweils durch einen entsprechend angepassten Adapter erfolgt. Alternativ ist auch eine getrennte Anordnung auf beispielsweise zwei Traversen denkbar. Darüber hinaus ist die Reinigungseinrichtung gemäß einer weiteren besonders bevorzugten Ausführungsform in Bewegungs- oder Laufrichtung der Oberfläche vor der Auftragseinheit angeordnet. Hierdurch kann insbesondere eine Beschädigung der Auftragseinheit bzw. des Tampons vermieden bzw. wenigstens reduziert werden.

Gemäß einer weiteren bevorzugten Ausführungsform ist wenigstens die Auftragseinheit um eine Schwenkachse kippbeweglich in Bezug auf die Oberfläche angeordnet. Darüber hinaus kann auch das Reinigungssystem kippbeweglich um eine eigenständige oder eine weitere, gemeinsame Achse mit der Auftragseinheit angeordnet sein.

Ferner wird gemäß einem weiteren, besonders bevorzugten Ausführungsbeispiels die Auftragseinheit mittels eines Anpresssystems wie beispielsweise einem Druck- bzw. Belastungsschlauch um die Achse auf die bewegte Oberfläche angelegt bzw. angepresst, wobei zum Abheben der Auftragseinheit beispielsweise eine Abhebefeder vorgesehen ist, die durch das Anpresssystem im angelegten Zustand vorgespannt wird und so bei Reduzieren der Anpressung die Auftragseinheit abhebt. Alternativ kann auch für die Abhebefeder ein hydraulisches oder pneumatisches System verwendet werden. Entsprechendes gilt auch für das Anpresssystem, wobei dieses gemäß einer besonders bevorzugten Ausführungsform ein u-förmig eingespannter Belastungsschlauch ist, der mit Luft, insbesondere Pressluft aufgeblasen wird und hierdurch die Auftragseinheit auf der bewegten Oberfläche anlegt.

Als Abhebefeder werden gemäß einer weiteren besonders bevorzugten Ausführungsform ein- oder mehrfach gekantete Blech- bzw. Metallstreifen verwendet, die wenigstens beim Anlegen der Auftragseinheit entsprechend vorgespannt werden und eine entsprechende Rückstellkraft erzeugen. Dabei ist zu berücksichtigen, dass diese Abhebefedern sowohl als Druckfedern als auch als Zugfedern ausgebildet sein können, wobei dies vom jeweiligen Einsatzfall und Anordnung abhängt. Vorzugsweise dient die Abhebefeder dazu sicher zustellen, dass die Auftragseinheit z.B. bei Abfall des Belastungsdrucks im Belastungsschlauch von der bewegten Oberfläche abhebt.

Gemäß einer weitern besonders bevorzugten Ausführungsform sind die Auftragseinheit und/oder das Reinigungssystem, insbesondere der Schaber federnd auf der bewegten Oberfläche angeordnet bzw. federnd gelagert.

Gemäß einer weiteren bevorzugten Ausführungsform ist wenigstens die Auftragseinheit und/oder das Reinigungssystem entlang wenigstens einer Längsachse querbeweglich in Bezug auf die Oberfläche angeordnet und derart angetrieben, dass sie über die Bahnbreite in einem vorgegebnen Umfang, insbesondere kontinuierlich hin- und herbewegt werden können. Dieses, auch als Changieren bezeichnete, längsgerichtete Bewegen insbesondere der Auftragseinrichtung dient dazu, den gleichmäßigen Filmauftrag zu unterstützen oder die Qualität des Filmauftrags zu verbessern. Hierbei können insbesondere neben Elektromotoren auch hydraulische Antriebe, insbesondere auch Längsantriebe eingesetzt werden.

Gemäß einer weitern besonders bevorzugten Ausführungsform ist die Auftragseinheit und insbesondere der Tampon der Auftragseinheit in Bezug auf die bewegte Oberfläche so angeordnet, dass der Abstand zwischen der zur Oberfläche hinweisenden Tamponfläche und der bewegten Oberfläche größer ist als der Abstand zwischen dem Schaber und der bewegten Oberfläche im abgehobenen Zustand.

Durch die Anordnung der Auftragseinheit bzw. auch des Reinigungssystems auf einer Grundplatte, welche bevorzugt Teil der Traverse ist, können sowohl die Auftragseinheit als auch das Reinigungssystem so angeordnet werden, dass diese seitlich über die bewegte Oberfläche herausgenommen werden können. Dies hat insbesondere für den Wechsel, die Nachrüstung und den Einbau der entsprechenden Vorrichtung bzw. des Systems besondere Vorteile.

Hierzu kann insbesondere eine Wechsel- und Fixierschiene verwendet werden, die durch ein entsprechendes Profil die Längsverschieblichkeit bereit stellt und wenigstens in einer Position auch evtl. unter Verwendung von Zusatzelementen die eingeschobene Einheit fixiert.

Gemäß einer weitern besonders bevorzugten Ausführungsform ist die erfindungsgemäße Auftragseinheit über die Breite der bewegten Bahn in einzelne Abschnitte segmentiert bzw. unterteilt. Hierdurch kann insbesondere ein differenzierter Auftrag der Wirksubstanz über die Breite der bewegten Oberfläche erzielt werden.

Die Aufgabe der vorliegenden Erfindung wird auch mit einem Verfahren gelöst, bei welchem der Auftrag einer flüssigen Wirksubstanz auf eine bewegte Oberfläche mittels der zuvor beschriebenen Vorrichtung erfolgt und insbesondere den Schritt der Tränkung der Auftragseinheit, insbesondere des Tampons mit der flüssigen Wirksubstanz, das Aufsetzten der Auftragseinheit auf die bewegten Oberfläche zur Erzeugung eines Films und das anschließende Abheben der Auftragseinheit umfasst.

Darüber hinaus umfasst das erfindungsgemäße Verfahren gemäß einer weiteren besonders bevorzugten Ausführungsform eine kontinuierliche Zuführung der flüssigen Wirksubstanz zur Auftragseinheit, insbesondere zum Tampon, wobei gemäß einer weiteren besonders bevorzugten Ausführungsform die flüssige Wirksubstanz im Kreislauf geführt wird und insbesondere in einem Vorratsbehälter temperiert und/oder durchmischt wird. Dies erfolgt insbesondere durch ein Rohrsystem, welches mindestens zwei Rohre oder Schläuche verwendet und wobei mindestens einer/eines als Vorlauf und einer/eines als Rücklauf verwendet wird.

Das Verfahren umfasst gemäß einer weiteren besonders bevorzugten Ausführungsform eine Steuerung, mit welcher sichergestellt wird, dass bei Kombination der Auftragseinheit mit einer Reinigungseinrichtung das Anlegen der Auftragseinheit auf die bewegte Oberfläche nur nach dem Anlegen der Reinigungseinrichtung erfolgt.

Die vorliegende Erfindung umfasst ferner auch die Verwendung der vorstehenden Erfindung zum Freihalten bewegter Oberflächen von Zylindern, Walzen, Bespannungen (zum Beispiel Siebe, insbesondere Nass- und Trockensiebe) oder anderen bewegten Bahnen, insbesondere als Bestandteil einer Vorrichtung zur Papier-, Karton- oder Pappenherstellung bzw. für die Blech- oder Pressspanplattenherstellung, von Ablagerungen, Verklebungen, Ansammlungen oder Verschmutzungen.

Ausgehend von der zuvor beschriebenen Vorrichtung und dem beanspruchten Verfahren soll mittels der vorliegenden Erfindung insbesondere im Bereich der Papier-, Karton- und Pappenherstellung das Belegen von Walzen, Zylinder und Bespannungen verhindern bzw. wenigstens reduziert werden und somit zu einem besseren Lauf der Papier- oder Kartonmaschine (Runnability-Optimierung) oder einer andere Anlage zur Herstellung von Faserstoffen beitragen. Dabei kann die beanspruchte Erfindung drehende Walzen oder Zylinder oder eine bewegte Bahn, bevorzugt in Papiermaschinen oder anderen bahnverarbeitenden Maschinen frei von Anhaftungen (Stickies) und anderen Verschmutzungen halten oder wenigstens dieses Anhaften oder diese Verschmutzung reduzieren. Besonders Vorteilhaft ist auch der Einsatz der erfindungsgemäßen Vorrichtung bzw. des Verfahrens für die Behandlung von Kalander- oder Glättwerkwalzen.

Ein weiterer und besonders bevorzugter Einsatzzweck der vorliegenden Erfindung ist das Behandeln von Zylinderoberflächen in Trockenpartien. Durch die aufgetragene flüssige Wirksubstanz wird das Anhaften von Fasern, Feinstoffen, Partikeln, Füllstoffen, Konglomeraten, Störstoffen und klebrigen Substanzen verhindert bzw. wenigstens reduziert. Dies hat den Vorteil, dass z.B. die Oberflächentemperatur der Zylinder erhöht werden kann und dadurch die Anlage über eine höhere Trocknungsleistung verfügt. Hierdurch kann z.B. die Produktionsgeschwindigkeit erhöht werden, ohne dass es zu einem, wie im Stand der Technik bekannten, Anhaften bzw. Kleben der Bahn kommt. Dies schlägt sich in einer Erhöhung der Produktion nieder.

Weitere Vorteile der erfindungsgemäßen Vorrichtung sind, dass die flüssige Wirksubstanz nicht gesprüht wird, die Einbaumasse möglichst gering sind und, dass insbesondere gemäß einer bevorzugten Ausführungsform die Vorrichtung ohne elektrische Komponenten wie z.B. Motoren auskommt und damit ein wartungsfreier Einsatz unter extremen Umgebungsbedingungen möglich ist.

Im Falle des Auftragens auf die Trockenzylinder einer Papiermaschine zur Steigerung der Geschwindigkeit, wird normalerweise eine vorgegebene Temperaturkurve eingestellt. Hier wird in den ersten Zylindern einer Trockenpartie eine niedrigere Oberflächentemperatur eingestellt, um ein Anhaften und somit ein Rupfen der Papierbahn am Zylinder zu vermeiden.

Durch den Auftrag der flüssigen Wirksubstanz kann unter anderem mit einer höheren Trocknungsenergie bereit gestellt und somit höhere Oberflächentemperaturen eingestellt werden. Daraus resultiert die höhere Trocknungsleistung und höhere Produktionsleistung durch Geschwindigkeitssteigerung.

Die kompakte Bauform erlaubt den Einbau der Erfindung auch unter sehr beengten Umständen, wie sie in der Praxis sehr oft vorhanden sind.

Durch die Art des Auftragens entstehen keine Aerosole, welche von den Mitarbeitern eingeatmet werden können. Somit ist eine Gefährdung des Personals hierdurch ausgeschlossen. Das Produkt wird gezielt an der Stelle aufgetragen, an der es seine Anwendung findet.

Mit Hilfe dieses Systems können somit Zylinder, Walzen, Bespannungen und bahnförmige Materialien aller Art effektiv mit einem Passivierungsmittel behandelt werden.

Bei Versuchen konnte ein geschlossener Film auf dem Versuchszylinder aufgebracht werden. Die Dosiermenge kann durch die Pumpenleistung und durch die Größe der Bohrungen variiert werden. Zusätzlich kann die Auftragseinheit getaktet an- und abgehoben werden. Durch diese Maßnahmen konnte der Dosierauftrag je nach Wunsch gesteuert werden.

Die Erfindung wird nachfolgend anhand verschiedener Ausführungsformen beschrieben, wobei darauf hingewiesen wird, dass hierdurch die Erfindung nicht auf die hier dargestellten Ausführungsformen beschränkt ist.

So zeigen:
- Figur 1a:: Eine erste Ausführungsform der Auftragseinheit in Kombination mit einem Schaber als Reinigungssystem;
- Figur 1b:: Eine alternative Ausführungsform der Auftragseinheit in Kombination mit einem Schaber aus Figur 1;
- Figur 2:: Eine zweite Ausführungsform der Auftragseinheit mit einem getrennt angeordneten Schaber als Reinigungseinheit;
- Figuren 3a und 3b:: Detaildarstellung der Auftragseinheit in der Seitenansicht und Draufsicht;
- Figur 3c:: Draufsicht einer alternativen Auftragseinheit, wie sie in Figur 8a in der Seitenansicht dargestellt ist;
- Figuren 4a und 4b:: Darstellung der Ausführungsform gemäß Figur 1a in angelegtem und abgehobenem Zustand;
- Figuren 4c und 4d:: Darstellung der Ausführungsform gemäß Figur 1b in angelegtem und abgehobenem Zustand;
- Figur 5:: Eine weitere Ausführungsform der Auftragseinheit im angelegten Zustand auf einer Bespannung mit Walze;
- Figur 6:: Eine weitere Ausführungsform der Auftragseinheit im angelegten Zustand auf einer Bespannung mit Gegenelement;
- Figuren 7a und 7b:: Seitenansicht einer Auftragseinheit mit festen Auftragselement bzw. Wechselschiene für das Auftragselement;
- Figuren 8a und 8b:: Seitenansicht einer weiteren Auftragseinheit mit festen Auftragselement bzw. Wechselschiene für das Auftragselement;
- Figuren 9a und 9b:: Seitenansicht einer weiteren Auftragseinheit mit festen Auftragselement bzw. Wechselschiene für das Auftragselement;
- Figuren 10a und 10b:: Seitenansicht einer weiteren Auftragseinheit mit festen Auftragselement bzw. Wechselschiene für das Auftragselement;
- Figuren 11a und 11b:: Seitenansicht einer weiteren Auftragseinheit mit festen Auftragselement bzw. Wechselschiene für das Auftragselement;
- Figuren 12a und 12b:: Seitenansicht einer weiteren Auftragseinheit mit festen Auftragselement bzw. Wechselschiene für das Auftragselement;
- Figuren 13a und 13b:: Eine weitere alternative Ausführungsform der Auftragseinheit mit Schaber in angelegter bzw. abgehobener Position.

Entsprechend der vorliegenden Erfindung wird eine Auftragseinheit 1 beansprucht, die eine flüssige Wirksubstanz als Film auf die Walze bzw. den Zylinder 3 (Figur 1 a) oder eine bewegte Bahn (Figur 5 und 6) aufträgt. Diese Auftragseinheit 1 benetzt die Umfangsfläche der drehenden Walze 3, des drehenden Zylinders oder die Oberfläche der bewegten Bahn 4 im wesentlichen gleichmäßig, wobei die flüssige Wirksubstanz die Oberfläche derart verändert, dass insbesondere Verschmutzungspartikel oder Produktreste nicht mehr an der Oberfläche haften bleiben.

Eine bevorzugte Ausführung der Auftragseinheit 1 ist die Kombination mit einem Schabersystem 2, wodurch zusätzlich eine mechanische Reinigung der Walzenoberfläche realisiert wird, um einerseits die sauber zu haltende Oberfläche zu reinigen und anderseits Verschmutzungen von der Auftragseinheit fern zu halten, um deren Funktion über lange Zeit zu gewährleisten.

Der Auftragseinheit 1 wird entsprechend der vorliegenden Erfindung eine flüssige Wirksubstanz in einem Schlauch oder einem Rohr 11 zugeführt und beispielsweise über Queröffnungen (nicht dargestellt) in einen Tampon 12 eingetragen. Der Tampon 12 saugt sich mit der zugeführten flüssigen Wirksubstanz voll und gibt diese an der Oberfläche zum Beispiel der Walze 3 oder der Bahn 4 ab (Figuren 1a, 5 und 6).

Die Auftragseinheit 1 umfasst gemäß der hier dargestellten Ausführungsform eine Dosiereinheit, deren Schläuche bzw. Rohre 11 zusammen mit dem Tampon 12 in einem Halter aufgenommen sind, der insbesondere aus zwei gegeneinander verschiebbaren Winkeln 13 und 14 realisiert wird, wobei der Tampon 12 und die Schläuche/Rohre 11 beim Zusammenschieben in einer Arbeitsposition fixiert werden und die zwei Winkel 13 und 14 zum Wechseln, Reinigen oder Inspizieren der Schläuche oder Rohre 11 und des Tampons 12 auseinandergeschoben werden. Die zwei Winkel werden in der jeweils gewünschten Position durch Schrauben 15 in Langlöchern fixiert. Ein Schenkel eines Winkels ist mit einem oder mehreren Lagern 16 verbunden, die zusammen mit einer parallel zur Walzen- oder Zylinderachse liegenden Achse 17 ein Gelenk bilden, um das die Auftragseinheit 1 geschwenkt und damit der Tampon 12 an die Walze bzw. den Zylinder 3 oder die Bahn 4 angelegt oder abgehoben werden kann (Figur 1a).

Gemäß der hier dargestellten Ausführungsform ist die Achse 17 als Stab ausgebildet und auf der Grundplatte 18 über das Lager 16 befestigt. Dadurch dass die Achse 17 als Teil der Grundplatte 18 ausgebildet ist, kann die Auftragseinheit 1 auf dieser Achse 17 seitlich aus der Vorrichtung herausgezogen werden.

Das Anlegen der Auftragseinheit 1 erfolgt gemäß der hier dargestellten Ausführungsform durch einen Belastungsschlauch 19, der mit Druckluft oder einem anderen Medium beaufschlagt wird. Das Abheben erfolgt durch eine Abhebefeder 110 oder alternativ durch einen Abhebeschlauch. Die Abhebefeder besteht beispielsweise aus einem ein oder mehrfach gekanteten Blechstreifen 110, der einseitig fest eingespannt ist und am anderen Ende federnd anliegt (Figur 1 a).

Entsprechend der in Figur 1a dargestellten Ausführungsform weist die Vorrichtung in Laufrichtung vor der Auftragseinheit 1 eine Schabereinheit 2 auf. Die Schabereinheit 2 besteht mindestens aus einem Schaberhalter 21 und einer Schaberklinge 22. Der Schaberhalter 21 ermöglicht das Anlegen und Abschwenken der Schaberklinge 22 auf und von der drehenden Walze 3 bzw. dem drehenden Zylinder 3.

Die Schabereinrichtung und die Auftragseinheit sind entsprechend dieser Darstellung auf einem gemeinsamen Balken 50 befestigt, wobei die Auftragseinheit und die Schabereinrichtung in ihrer Lage zueinander verschiebbar sind. Gemäß dieser Ausführungsform ist diese Ausführung auch zur nachträglichen Installation auf bereits bestehenden Schaberbalken 50 anstatt des alten Schaberhalters geeignet. Hierbei wird eine Adapterleiste 6 zum Halten der Auftragseinheit 1 in einer geeigneten Position zur Walze bzw. zum Zylinder 3 oder zur Bahn 4 verwendet. Eine zweite Adapterleiste 7 ist verschiebbar mit Langlöchern 71, Befestigungsschrauben 72 und Einstellschrauben 73 zur einstellbaren Positionierung des Schaberhalters 21 ausgeführt.

In Figur 1b ist eine alternative Ausführungsform der Vorrichtung dargestellt, bei welcher insbesondere der Anpressdruck des Schabers nicht durch eine Feder, sondern durch einen Schlauch 27' erfolgt. Für entsprechende Baueile in der Figur 1 b wurden die selben Bezugszeichen wie in Figur 1 a verwendet. Entsprechendes gilt auch für die nachfolgenden Figuren.

Figur 2 zeigt eine alternative Ausführung der Auftragseinheit, wobei die Abhebefeder 111 gegenüberliegend zum Tampon 12 angeordnet ist. Gemäß der Ausführungsform von Figur 2 sind die Schabereinrichtung 2 und Auftragseinheit 1 auf getrennten Balken 50 und 51 befestigt und jeder Balken ist für sich in Lage und Abstand zur Walze bzw. zum Zylinder 3 oder Bahn 4 einstellbar. In Bezug auf diese Ausführung sei jedoch auch angemerkt, dass insbesondere der Balken 51, der auch als Traverse ausgeführt sein kann, um 180° gedreht werden kann und in dieser Situation beispielsweise dann in Richtung des Schaberblakens ausgerichtet wäre. Grundsätzlich ist hierbei aber zu berücksichtigen, dass es sich bei der Schabereinrichtung 2 und der Auftragseinheit 1 um eigenständige Bauelemente handelt, welche in ihrer Lage zur Walze voneinander unabhängig sind.

Entsprechend der in den Figuren 3a und 3b dargestellten Ausführungsform sind einer oder beide Winkel 13 und 14 durch Schlitze 130 und 140 oder als Einzelstücke segmentiert, um insbesondere eine größere Flexibilität in Richtung der Walzen bzw. Zylinderachse und/oder quer zur Bahn zu erreichen.

Darüber hinaus ist in den Figuren die zirkulierende Anordnung der Dosiereinreichung dargestellt, bei welcher ein Zuleitung 112 und eine Rückleitung 113 zu erkennen sind, die entsprechend der Darstellung in Figur 3b auf der rechten Seite verbunden sind.

Figur 3c zeigt die Draufsicht auf eine alternative Auftragseinheit, wie sie u.a. in der Figur 8a in der Seitenansicht dargestellt ist. Hierbei sind auch die kanülenförmige Ableitungen 81, die Zuführungsleitung 82, die Verschraubung der Zuführungsleitung 83 und das Tampon 12 zu erkennen.

Die Figuren 4a und 4b zeigen die Anordnung der Vorrichtung gemäß Figur 1a im angelegten und abgehobenen Zustand. Durch die Einstellmöglichkeiten in der abgehobenen Position 4b wird der Abstand A1 der Schaberklinge 22 zur Walze bzw. zum Zylinder 3 oder zur Bahn 4 (Fig. 5 oder 6) geringer eingestellt, als der Abstand A2 des Tampons 12 zur Walze bzw. zum Zylinder 3 oder zur Bahn (hier nicht dargestellt). Damit können insbesondere große Fremdkörper, die an der zu reinigenden Oberfläche in Laufrichtung die Schaberklinge 22 im abgehobenen Zustand passieren, auch den Tampon 12 passieren, ohne dass dieser Schaden nimmt. Fremdkörper, die so groß sind, dass sie die abgehobene Schaberklinge 22 nicht passieren können, werden von derselben folgerichtig auch vom Tampon 12 ferngehalten, wodurch dieser durch das Schabersystem 2 sowohl in angelegter, als auch in abgehobener Position gegen Verschmutzung und Fremdkörper geschützt wird.

Die Figuren 4c und 4d zeigen die Anordnung der Vorrichtung gemäß Figur 1b im angelegten und abgehobenen Zustand entsprechend den Figuren 4a und 4b.

Figur 5 zeigt beispielhaft eine Auftragseinheit 1, ohne einen zusätzliche Reinigungseinrichtung wie einen Schaber, die eine bewegte Bahn 4 benetzt, wobei die Bahn in Umschlingung einer Walze 31 läuft. Der Tampon 12 berührt die Bahn 4, während diese sich auf der Walze 31 befindet. Die bewegte Bahn 4 ist beispielsweise ein Sieb, welches das bahnförmige Produkt 41, beispielsweise eine Papierbahn, beim Durchlauf durch eine Mehrzahl von Zylindern 3 stützt und führt. Die Auftragseinheit 1 benetzt hierbei die produktberührte Seite der Bahn 4.

Abb. 6 zeigt ebenfalls eine Auftragseinheit 1, die eine bewegte Bahn 4 benetzt, wobei die bewegte Bahn 4 sich nicht auf einer Walze 31 abstützt, sondern auf einem speziellen Stützschuh 8. Auch in dieser Ausführungsform ist die Auftragseinheit in Alleinstellung, d.h. ohne eine weitere Reinigungseinrichtung angeordnet.

Die Figur 7a zeigt in einer Seitenansicht die Ausführungsform der Auftragseinheit, wie diese in der Figur 1b verwendet wurde, wobei der Tampon 12 über die Rohre 11 mit dem Auftragsfluid versorgt wird und der Tampon 12 in einer doppelten Klammer aufgenommen, welcher mit der Schraube 15 fixiert ist. Über das Lager und die hieran angeordnete Achse ist die Auftragseinheit schwenkbeweglich, wobei die Anpressung mittels des Belastungsschlauchs 19 und das Abheben mittels der Feder 111 erfolgt, Mit dem Bezugszeichen 18 ist die Grundplatte beschriftet.

Figur 7b zeigt eine alternative Ausführungsform, bei welcher die Auftragseinheit mit der Platte 75 in einer Wechsel- und Fixierschiene 74 aufnehmbar angeordnet ist, wobei die Wechsel- und Fixierschiene 74 auf der Gegenplatte 76 angeordnet ist. Mit dieser Anordnung erhält man den Vorteil zu der Ausführung gemäß Figur 7a, dass die Auftragseinheit sich seitlich aus der Halterung herausziehen lässt und somit eine einfache Vorrichtung für Wartung oder Tausch bereit gestellt wird. Nach Einschieben der Auftragseinheit wird diese mit entsprechenden Fixierelementen mit der Wechsel- und Fixierschiene 74 wenigstens kraftschlüssig verbunden. Ferner können auch weitere Sicherungsvorrichtungen vorgesehen sein, die ein unbeabsichtigtes Lösen der Verbindung verhindern. Baugleiche Elemente weisen gleiche Bezugszeichen auf.

Ferner ist darauf hinzuweisen, dass die in den Figuren 1 bis 7b gezeigten Ausführungsformen die erfindungsgemäß im Tampon integrierten Abschnitte des Rohrsystems der Dosiereinheit nicht zeigen.

Die Figuren 8a und 8b zeigen eine weitere Ausführungsform der Auftragseinheit in einer mit Bezug auf die Figuren 7a und 7b gewählten Darstellung. Die Figuren 8a und 8b unterscheiden sich im Wesentlichen durch die Wechsel- und Fixierschiene 74. Bei der hier dargestellten Auftragseinheit wird der Tampon 12 über ein versetzt angeordnetes Zuführungssystem mit dem Fluid versorgt, welches über die Zuführungsleitung 82 in Richtung des Pfeils 86 bereitgestellt wird. Die Leitungen sind über die Verbindungselemente 83 verbundene und mit den Klemmbacken 84 und 85 auf der hier dargestellten Unterseite mit der Auftragseinheit verbunden. Über die Verbindungsleitungen 81, die in den Tampon 12 in Form von Kanülen eingeführt sind, wird das Fluid in den Tampon appliziert. Mittels der Schraube 87 ist die Klemmvorrichtung des Tampons fixierbar und gemäß einer weiteren bevorzugten Ausführungsform die Lage des Tampons bestimmbar.

Die Figuren 9a und 9b zeigen eine weitere Ausführungsform der Auftragseinheit in einer mit Bezug auf die Figuren 7a und 7b gewählten Darstellung. Die Figuren 9a und 9b unterscheiden sich im Wesentlichen durch die Wechsel- und Fixierschiene 74. Gemäß der hier in den Figuren 9a und 9b gezeigten Ausführungsformen erfolgt die Zuführung des Fluids in den Tampon 96 über den Kanal 91, der in einem Kernbereich 92 des Tampons 96 angeordnet ist und Verbindungskanäle 95 zum Außenbereich 93 des Tampons 96 aufweist. Gemäß einer besonders bevorzugten Ausführungsform kann der Tampon zweiteilig ausgeführt wein, wobei der Kern 92, der auch elastisch sein kann, mit einem Gewebe 93 ummantelt ist. Solch ein Gewebe kann unter anderem besondere Festigkeitseingenschaften gegen den Verschleiß durch die mechanische Belastung aufweisen und insbesondere ein Material sein, wie es u.a. für Stoffbuchsenpackungen für Pumpen oder dergleichen verwendet wird. Ferner ist ein solcher Tampon nicht auf eine quadratische Querschnittsform beschränkt, sondern dieser kann selbstverständlich auch rund, rechteckig oder vieleckig ausgeführt sein. Mittels der Schraube 94 ist die Klemmvorrichtung des Tampons fixierbar und gemäß einer weiteren bevorzugten Ausführungsform die Lage des Tampons bestimmbar.

Die Figuren 10a und 10b zeigen eine weitere Ausführungsform der Auftragseinheit in einer mit Bezug auf die Figuren 7a und 7b gewählten Darstellung. Die Figuren 10a und 10b unterscheiden sich im Wesentlichen durch die Wechsel- und Fixierschiene 74. Die hier dargestellte Ausführungsform zeigt einen Tampon 96 entsprechend dem grundsätzlichen Aufbau aus den Figuren 9a und 9b, wobei das Gewebe hier einen runden Querschnitt aufweist.

Die Figuren 11 a und 11b zeigen eine weitere Ausführungsform der Auftragseinheit in einer mit Bezug auf die Figuren 7a und 7b gewählten Darstellung. Die Figuren 11a und 11b unterscheiden sich im Wesentlichen durch die Wechsel- und Fixierschiene 74. Die in den Figuren 11a und 11b gezeigte Auftragseinheit offenbart ein Tampon 60, welches ebenfalls zweiteilig ausgeführt ist. Hierbei ist ein Schlauch 62 mit Öffnungen 63 in einem Gewebe 61 aufgenommen, wobei der Schlauch insbesondere aus Polyhalogenolefine , wie beispielsweise PTFE Material hergestellt ist. Selbstverständlich können auch andere Kunststoffe wie beispielsweise Polyvinylchlorid, Polyethylen, Polypropylen, Polystyrol, Polyurethanen, Polyethylenterephthalat und dergleichen verwendet werden. Dabei ist auch zu berücksichtigen, dass der Tampon 60 in dieser Ausführung wiederum quadratisch - wie dargestellt - rechteckig oder auch rund im Querschnitt ausgeführt werden kann. Mit dem Bezugszeichen 64 ist wiederum eine Fixierschraube für die Klemme dargestellt, die insbesondere auch für die Positionierung des Tampons verwendet werden kann. Allgemein liegt es auch im Sinn der vorliegenden Erfindung, dass statt der Klemmvorrichtung andere geeignete Befestigungsmöglichkeiten für das Tampon wie form-, stoff- und/oder kraftschlüssige Verbindungen verwendet werden.

Die Figuren 12a und 12b zeigen eine weitere Ausführungsform der Auftragseinheit in einer der mit Bezug auf die Figuren 7a und 7b gewählten Darstellung. Die Figuren 12a und 12b unterscheiden sich im Wesentlichen durch die Wechsel- und Fixierschiene 74. Die hier dargestellte Ausführungsform zeigt einen Tampon 65 entsprechend dem grundsätzlichen Aufbau aus den Figuren 11a und 11b, wobei das Gewebe hier einen runden Querschnitt aufweist.

Mit den Figuren 13 a und 13b ist eine weitere Ausführungsform der vorliegenden Erfindung dargestellt, bei welcher sehr kompakt die Auftragseinheit inkl. dem Tampon 96 mit einem Schaber 202 kombiniert ist. Dabei zeigt die Figur 13a die auf eine Walzenoberfläche angelegte Vorrichtung und die Figur 13b die abgehobene Stellung der Vorrichtung.

Die Auftragseinheit ist der gemäß der hier dargestellten Ausführungsform wieder über eine Wechsel- und Fixierschiene 74 mit einer kippbeweglichen Traverse verbunden, welche über die Schläuche 19 sowohl aktiv angehoben, als auch angepresst werden kann. Die Auftragseinheit ist über die Platte 75 mit der die Wechsel- und Fixierschiene 74 verbunden, wobei die Schraube 203 dazu verwendet wird nicht nur die Klemmvorrichtung für den Tampon 96 zu fixieren, sondern hieran auch den Schaberhalter mit der Platte 200 und die Wechsel- und Fixierschiene 201 zu fixieren. Ferner ist gemäß der hier dargestellten Ausführungsform das Problem gelöst, dass der Schaber über die Schaberlaufzeit gekürzt wird und somit der Tampon stärker auf de Oberfläche gepresst wird. Zur Lösung dieser Problemstellung ist der Tampon 96 mittels einer Feder 204 vorgespannt, wobei die Vorspannung mittels der Stellschraube 205 einstellbar ist. In Figur 13b zeigt sich dies besonders anschaulich, da die Einheit von der Walzenoberfläche abgehoben ist und damit der Tampon 96 auf die äußerste Position ausgefahren ist. Neben einer Feder liegt es selbstverständlich auch im Sinn der vorliegende Erfindung diese insbesondere als Schraubenfeder, Gummi oder als Federplatte auszuführen.

Die Verwendung und der Einsatz eines solchen Systems der Nachstellung eines Auftragelements, insbesondere eines Tampons ist nicht auf die hier dargestellte Anordnung, insbesondere in Bezug auf die Kombination mit einem Schaber begrenzt.

## Patentansprüche

1. Vorrichtung zum Auftrag einer flüssigen Wirksubstanz auf umlaufend, bewegte Oberflächen wie beispielsweise von Zylindern (3), Walzen, Bespannungen (4) oder anderen, bewegten Bahnen bestehend aus einer Dosiereinheit mit einem Rohrsystem (11) und einer Auftragseinheit (1),
**dadurch gekennzeichnet, dass**
mittels der Dosiereinheit ein Zuführungssystem für die Wirksubstanz zur Auftragseinheit (1) angeordnet ist und die Auftragseinheit (1) einen Tampon (12, 60, 65, 96) mit einem offenporigen Netzwerkgefüge zur Aufnahme und Speicherung der Wirksubstanz und zum Auftragen der Wirksubstanz als einen Film in Abhängigkeit von dem Sättigungsgrad und dem Anpressdruck des Tampons (12, 60, 65, 96) auf die bewegte Oberfläche aufweist, wobei wenigstens Abschnitte des Rohrsystems der Dosiereinheit im Tampon (12, 60, 65, 96) integriert sind.

2. Vorrichtung gemäß Anspruch 1, enthaltend eine flüssige Wirksubstanz, die aus einer Gruppe ausgewählt wird, welche Wasser oder gemischte Lösemittelsysteme z.B. mit aliphatischen und/oder aromatischen, linearen und/oder zyklischen, polaren und/oder unpolaren Lösungsmittelanteilen, Salze ein- oder mehrwertiger Ionen, Säuren und/oder Laugen, wässrige und ölhaltige Flüssigkeiten, insbesondere gesättigten oder ungesättigten offenkettigen oder zyklischen normalen oder isomeren Kohlenwasserstoffe, polymere lineare und/oder zyklische Alkyl- und Alkyl-Aryl- und/oder Aryl-siloxane und/oder deren Copolymere und/oder kationische bzw. quaternäre und/oder amphotere Siliconprodukte und/oder-derivate, Silikonöle, Silikonfette, Silikontenside Silikonöldispersionen, Silikonflüssigkeiten, Polydimethylsiloxane, Polymethylphenylsiloxane, ölhaltige Suspensionen, Öl-Emulsionen, Öl-in-Wasser-Emulsionen, Wasser in Öl-Emulsionen, Mineral-Öl, natürliche Öle und Fette, pflanzliches Öl, tierisches Öl, wie z.B. Ricinusöl, Kokosöl oder/oder Tallöl und/oder deren Derivate, primäre, sekundäre und tertiäre bzw. lineare und/oder verzweigte, aliphatische und/oder aromatische Alkohole und/oder davon abgeleitete Ether und/oder Ester, Betaine, Lecitine, Phospholipide, Proteinsolubilisate und/oder modifizierte Produkte daraus, Wachs-Emulsionen, Tenside, insbesondere anionische, nichtionische, amphoterer und/oder kationische Tenside, anionische, nichtionische, amphotere oder kationische tensidähnliche und/oder polymere fluorhaltige Verbindungen, primäre, sekundäre oder tertiäre Alkyl- und/oder Alkylarylamine, -diamine und/oder Polyamine, Alkyl- und Alkylaryl-Aminoxide, -imidazolinone, -morpholine, quaternäre Ammoniumverbindungen, ggf. auch ethoxyliert, gesättigte und/oder ungesättigte Fettsäuren und/oder deren Salze mit einwertigen und/oder mehrwertigen Kationen, Ester, Amine und/oder Amide von gesättigten und/oder ungesättigten Fettsäuren und/oder Fettalkoholen, Alkyl- und/oder Alkylarylphosphate, -phoshonate, -sulfate - sulfonate, Alkyl-ether- und/oder Alkylaryletherphosphate und/oder -sulfate, Alkyl- und/oder Alkyl-Aryl-Sorbitane und/oder -polyole, -glyceride, Alkyl- und/oder Alkylarylpolyglycol-ether und/oder -ester, Netzmittel, Antistatika, Gleitmittel, Schmiermittel, Emulgatoren, lipophile und hydrophile Reinigungsmittel, lipophile und hydrophile Lösungsmittel, Alkohole, gesättigte Fettalkohole, ungesättigte Fettalkohole, gesättigte Fettsäuren, ungesättigte Fettsäuren, Fettsäuremonoalkylester, Fettsäureamide, Fettsäuremonoalkylamide, Mono- oder Polyester gesättigter oder ungesättigter ein- oder mehrwertiger Carbonsäuren, Wachsalkohole, Glycole, Benzol, Isopropanole, Toluol, Aliphaten, Glyceride, sowie anionische, nichtionische, amphotere und/oder kationische synthetische und/oder natürliche Polymere in gelöster und/oder dispergierter Form, Homo- und/oder Copolymerisierte Polyamine, Polyester, Polyacrylate und/oder Polyalkylenglycole und/oder Alkylpolyglycole, Korrosionsschutzmittel, sowie Biozide, Aktivatoren und /oder Katalysatoren, UV- und Elektronenstrahlaktivierbare reaktive Vorstufen von Releaseprodukten, Kombinationen hiervon enthält.

3. Vorrichtung gemäß einem der vorstehenden Ansprüche, **dadurch gekennzeichnet, dass** die Dosiereinheit ein Rohrsystem (11) mit wenigstens einem für die flüssige Wirksubstanz porösen Abschnitt und/oder Queröffnungen im Bereich der Auftragseinheit (1) vorzugsweise des Tampons (12, 60, 65, 96) aufweist.

4. Vorrichtung gemäß Anspruch 3, **dadurch gekennzeichnet, dass** die Dosiereinheit eine Zuführeinrichtung aufweist, mittels welcher die flüssige Wirksubstanz insbesondere kontinuierlich zur Auftragseinheit (1) gefördert wird.

5. Vorrichtung gemäß einem der Ansprüche 3 oder 4, wobei das Rohrsystem (11) wenigstens zwei Leitungen (112, 113) für die Zu- und Rückführung der flüssigen Wirksubstanz umfasst.

6. Vorrichtung gemäß Anspruch 5, **dadurch gekennzeichnet, dass** die flüssige Wirksubstanz eine Kreislaufzirkulation und insbesondere eine Temperierung und/oder Durchmischung in einem Vorratsbehälter aufweist.

7. Vorrichtung gemäß einem der vorstehenden Ansprüche, **dadurch gekennzeichnet, dass** der Tampon (12, 60, 65, 96) in der Auftragseinheit (1) in einer Halterung (14, 15) aufgenommen ist und insbesondere wenigstens Abschnitte des Tampons (12, 60, 65, 96) mit der Halterung kraft-, reib-, form- und/oder stoffschlüssig verbunden sind.

8. Vorrichtung gemäß einem der vorstehenden Ansprüche, **dadurch gekennzeichnet, dass** die Vorrichtung mit zumindest einem Reinigungssystem (2), insbesondere einem Schabersystem (22) kombiniert wird.

9. Vorrichtung gemäß Anspruch 8, **dadurch gekennzeichnet, dass** die Auftragseinheit (1) und das Reinigungssystem (2) auf einer gemeinsamen Traverse (50,51), insbesondere mittels Adapterleisten (6, 7) angeordnet sind.

10. Vorrichtung gemäß einem der vorstehenden Ansprüche, **dadurch gekennzeichnet, dass** wenigstens die Auftragseinrichtung (1) wenigstens ein Anpresssystem, insbesondere einen Belastungsschlauch (19) zur Pressung auf die bewegte Oberfläche und ein Abhebesystem, insbesondere eine Abhebefeder (110, 111), zur Abhebung von der bewegten Oberfläche aufweist.

11. Vorrichtung gemäß einem der vorstehenden Ansprüche, **dadurch gekennzeichnet, dass** die Auftragseinheit (1) über die Breite der bewegten Oberfläche zum differenzierten Auftrag der flüssige Wirksubstanz segmentiert ist.

12. Vorrichtung gemäß einem der vorstehenden Ansprüche, **dadurch gekennzeichnet, dass** der Tampon (12, 60, 65, 96) wenigstens aus einem Materialien hergestellt ist, dass aus einer Gruppe ausgewählt wird, welche Fäden, Schnüre, Litzen, Fasern, insbesondere Gewebe, Geflechte, Schichtungen, Pressungen oder Netzwerke hiervon, Schwämme, Filze, Mehrkomponentensysteme insbesondere mit Gewebe umfasste Strömungswege insbesondere Schläuche wie zum Beispiel aus PTFE oder einem elastischen Kern z.B. aus EPDM oder Viton und dergleichen, Kombinationen hiervon aufweist.

13. Verfahren zum Auftragen einer flüssigen Wirksubstanz auf eine bewegte Oberfläche mittels einer Vorrichtung gemäß einem der Ansprüche 1 bis 12 und den Schritten:
- Tränken der Auftragseinheit (1), insbesondere der Tampon (12, 60, 65, 96) mit der flüssigen Wirksubstanz;
- Aufsetzten der Auftragseinheit (1) auf die bewegte Oberfläche zur Erzeugung eines Films;
- Abheben der Auftragseinheit (1).

14. Verfahren gemäß Anspruch 13, **dadurch gekennzeichnet, dass** die Auftragseinheit (1) und insbesondere der Tampon (12, 60, 65, 96) kontinuierlich mit der flüssigen Wirksubstanz gespeist wird.

15. Verwendung der Vorrichtung gemäß einem der Ansprüche 1 bis 12 zum Freihalten bewegter Oberflächen von Zylindern (3), Walzen, Bespannungen (4) oder anderen bewegten Bahnen, insbesondere als Bestandteil einer Vorrichtung zur Papier-, Karton- oder Pappenherstellung bzw. für die Blech- oder Pressspanplattenherstellung, von Ablagerungen, Ansammlungen oder Verschmutzungen.

## Claims

1. An apparatus for applying a liquid active substance onto surfaces moving in a circulating fashion such as, for example, surfaces of cylinders (3), rolls, fabric covers (4) or other moving webs, consisting of a metering unit with a pipe system (11) and an application unit (1),
**characterized in that**
a feeding system for conveying the active substance to the application unit (1) is arranged by means of the metering unit, and the application unit (1) includes a pad (12,60, 65,96) with an open-pore mesh structure for receiving and storing the active substance and for applying the active substance onto the moving surface in the form of a film in dependence on the degree of saturation and the contact pressure of the pad (12, 60, 65, 96), at least sections of the pipe system of the metering unit being integrated into the pad (12, 60,65,96).

2. The apparatus according to Claim 1, comprising a liquid active substance selected from a group containing water or mixed solvent systems, e.g., with aliphatic and/or aromatic, linear and/or cyclic, polar and/or non-polar solvent fractions, salts of monovalent or multivalent ions, acids and/or alkaline solutions, aqueous and oleiferous liquids, particularly saturated or unsaturated, open-chain or cyclic, normal or isomeric hydrocarbons, polymeric linear and/or cyclic alkyl siloxanes and alkyl aryl siloxanes and/or aryl siloxanes and/or their copolymers and/or cationic or quaternary and/or amphoteric silicone products and/or silicone derivatives, silicone oils, silicone greases, silicone tensides, silicone oil dispersions, silicone liquids, polydimethyl siloxanes, polymethyl phenyl siloxanes, oleiferous suspensions, oil emulsions, oil-in-water emulsions, water-in-oil emulsions, mineral oil, natural oils and fats, vegetable oil, animal oil such as, e.g., castor oil, coconut oil and/or tall oil and/or their derivatives, primary, secondary and tertiary or linear and/or branched, aliphatic and/or aromatic alcohols and/or ethers and/or esters derived thereof, betaines, lecithins, phospholipids, protein solubilisates and/or modified products thereof, wax emulsions, tensides, in particular, anionic, nonionic, amphoteric and/or cationic tensides, anionic, nonionic, amphoteric or cationic tenside-like and/or polymeric fluoric compounds, primary, secondary or tertiary alkyl amines and/or alkyl aryl amines, diamines and/or polyamines, alkyl and alkyl aryl amino oxides, imidazolinones and morpholines, quaternary ammonium compounds, if applicable, also ethoxylated, saturated and/or unsaturated fatty acids and/or their salts with monovalent and/or multivalent cations, esters, amines and/or amides of saturated and/or unsaturated fatty acids and/or fatty alcohols, alkyl and/or alkyl aryl phosphates, phosphonates, sulphates and sulfonates, alkyl ether phosphates and/or sulphates and/or alkyl aryl ether phosphates and/or sulphates, alkyl and/or alkyl aryl sorbitans and/or polyols and glycerides, alkyl and/or alkyl aryl polyglycol ethers and/or esters, wetting agents, antistatic agents, anti-friction agents, lubricants, emulsifiers, lipophilic and hydrophilic cleaning agents, lipophilic and hydrophilic solvents, alcohols, saturated fatty alcohols, unsaturated fatty alcohols, saturated fatty acids, unsaturated fatty acids, fatty-acid monoalkyl esters, fatty-acid amides, fatty-acid monoalkyl amides, monoesters or polyesters of saturated or unsaturated monovalent or multivalent carboxylic acids, wax alcohols, glycols, benzene, isopropanols, toluene, aliphatic compounds, glycerides, as well as anionic, non-ionic, amphoteric and/or cationic synthetic and/or natural polymers in dissolved and/or dispersed form, homo-polymerized and/or copolymerized polyamines, polyesters, polyacrylates and/or polyalkylene glycols and/or alkyl polyglycols, anticorrosive agents, as well as biocides, activators and/or catalysts, reactive precursors of release products that can be activated with UV-light and electron beams, and combinations thereof.

3. The apparatus according to one of the preceding claims, **characterized in that** the metering unit includes a pipe system (11) with at least one section that is porous to the liquid active substance and/or with transverse openings in the region of the application unit (1), preferably of the pad (12, 60, 65, 96).

4. The apparatus according to Claim 3, **characterized in that** the metering unit includes a feed device, by means of which the liquid active substance is conveyed to the application unit (1), particularly in a continuous fashion.

5. The apparatus according to one of Claims 3 or 4, wherein the pipe system (11) comprises at least two pipes (112, 113) for feeding and returning the liquid active substance.

6. The apparatus according to Claim 5, **characterized in that** the liquid active substance is circulated in a circuit and, in particular, is tempered and/or mixed in a reservoir.

7. The apparatus according to one of the preceding claims, **characterized in that** the pad (12, 60, 65, 96) in the application unit (1) is accommodated in a mounting (14, 15) and, in particular, at least sections of the pad (12, 60, 65, 96) are non-positively, frictionally, positively and/or integrally connected to the mounting.

8. The apparatus according to one of the preceding claims, **characterized in that** the apparatus is combined with at least one cleaning system (2), particularly a scraper system (22).

9. The apparatus according to Claim 8, **characterized in that** the application unit (1) and the cleaning system (2) are arranged on a common cross head (50, 51), particularly by means of adapter rails (6, 7).

10. The apparatus according to one of the preceding claims, **characterized in that** at least the application unit (1) includes at least one pressing system, particularly a load application hose (19) for pressing the application unit against the moving surface, and a lift-off system, particularly a lift-off spring (110, 111), for lifting the application unit off the moving surface.

11. The apparatus according to one of the preceding claims, **characterized in that** the application unit (1) is segmented over the width of the moving surface for differentiated application of the liquid active substance.

12. The apparatus according to one of the preceding claims, **characterized in that** the pad (12, 60, 65, 96) is manufactured of at least one material that is selected from a group containing threads, cords, strands, fibers, particularly woven fabrics, braided fabrics, layered fabrics, compressed fabrics or meshes thereof, sponges, felts, multicomponent systems, particularly fabric-covered flow paths, particularly hoses that are manufactured, for example, of PTFE, or an elastic core, e.g., of EPDM orViton and the like, and combinations thereof.

13. A method for applying a liquid active substance onto a moving surface by means of an apparatus according to one of Claims 1 to 12, comprising the steps of:
- saturating the application unit (1), particularly the pad (12, 60, 65, 96), with the liquid active substance;
- placing the application unit (1) against the moving surface in order to produce a film;
- lifting off the application unit (1).

14. The method according to Claim 13, **characterized in that** the liquid active substance is continuously fed to the application unit (1) and, in particular, to the pad (12, 60, 65, 96).

15. Use of the apparatus according to one of Claims 1 to 12 for keeping moving surfaces of cylinders (3), rolls, fabric covers (4) or other moving webs free from deposits, accumulations or contaminations, particularly as part of a device for manufacturing paper, cardboard or paperboard or for manufacturing metal sheets or press boards.

## Revendications

1. Dispositif en vue de l'application d'une substance active liquide sur des surfaces périphériques en mouvement, comme par exemple des cylindres (3), des rouleaux, des tensions d'étoffe (4) ou autres, des bandes en mouvement se composant d'une unité de dosage avec un système de tuyauterie (11) et une unité d'application (1),
**caractérisé en ce que**
au moyen de l'unité de dosage, un système d'alimentation pour la substance active est disposé vers l'unité d'application (1) et **en ce que** l'unité d'application (1) présente un tampon (12, 60, 65, 96) avec une structure d'étoffe à pores ouvertes en vue de la réception et du stockage de la substance active et en vue de l'application de la substance active comme un film en fonction du degré de saturation et de la pression appliquée du tampon (12, 60, 65, 96) sur la surface en mouvement, au moins des sections du système de tuyauterie de l'unité de dosage étant intégrées dans le tampon (12, 60, 65, 96).

2. Dispositif selon la revendication 1, contenant une substance active liquide, qui est sélectionnée à partir d'un groupe, qui contient de l'eau ou des systèmes de solvants mixtes, par ex. avec des ingrédients de solvant aliphatiques et/ou aromatiques, linéaires et/ou cycliques, polaires et/ou non polaires, des sels d'ions monovalents ou plurivalents, des acides et/ou des lessives, des liquides aqueux et huileux, notamment des hydrocarbures normaux ou isomères saturés, en chaîne ouverte non saturée ou cycliques, des siloxanes alkyliques et alkyl-aryliques et/ou aryliques polymères linéaires et/ou cycliques et/ou leurs copolymères et/ou des produits et/ou dérivés de silicone cationiques et quaternaires et/ou amphotères, des huiles de silicone, des graisses de silicone, des agents tensioactifs de silicone, des dispersions d'huile de silicone, des liquides de silicone, du siloxane polydiméthylique, du siloxane polyméthylphénylique, des suspensions huileuses, des émulsions huileuses, des émulsions d'huile dans l'eau, des émulsions d'eau dans l'huile, de l'huile minérale, des huiles et graisses naturelles, de l'huile végétale, de l'huile animale, comme par ex. de l'huile de ricin, de l'huile de coco et/ou du tallol et/ou des dérivés de ceux-ci, des alcools primaires, secondaires et tertiaires ou linéaires et/ou ramifiés, aliphatiques et/ou aromatiques et/ou des éthers et/ou esters dérivés de ceux-ci, des bétaïnes, des lécithines, des phospholipides, des solubilisants de protéines et/ou des produits modifiés de ceux-ci, des émulsions de cire, des agents tensioactifs, notamment des agents tensioactifs anioniques, non ioniques, amphotères et/ ou cationiques, des liaisons à base de fluor anioniques, non ioniques, amphotères ou cationiques de type tensioactif et/ou polymères, des amines, diamines et/ou polyamines d'alkyle et/ou d'alkylaryle primaires, secondaires ou tertiaires, des aminoxydes, imidazolinones, morpholines d'alkyle et/ou d'alkylaryle, des combinaisons ammoniacales quaternaires, le cas échéant éthoxylées, des acides gras saturés et/ou non saturés et/ou leurs sels avec des cations monovalents et/ou plurivalents, des esters, des amines et/ou amides d'acides gras et/ou alcools gras saturés et/ou non saturés, des phosphates, phoshonates, sulfate-sulfonates d'alkyle et/ou d'alkylaryle, des phosphates et/ou sulfates d'éther alkylique et/ou alkylaryliques, des sorbitanes et/ou polyols, des glycérides d'alkyle et/ou d'alkylaryle, des polyglycol-éthers et/ou -esters d'alkyle et/ou d'alkylaryle, des agents mouillants, des antistatiques, des lubrifiants, des graisses, des émulsifiants, des détergents lipophiles et hydrophiles, des solvants lipophiles et hydrophiles, des alcools, des alcools gras saturés, des alcools gras non saturés, des monoalkylesters d'acide gras, des amides d'acide gras, des monoalkylamides d'acide gras, des mono- ou polyesters d'acides carboniques mono- ou plurivalents saturés ou non-saturés, des alcools de cire, des glycols, du benzol, des isopropanols, du toluol, des composés acycliques, des glycérides, ainsi que des polymères synthétiques et/ou naturels anioniques, non-ioniques, amphotères et/ou cationiques sous forme dissolue et/ou dispersée, des polyamines homo- et/ou copolymerisées, des polyesters, des polyacrylate et/ou des polyalkylène-glycols et/ou des polyglycols d'alkyle, des agents anticorrosifs, ainsi que des biocides, des activateurs et/ou catalyseurs, des progéniteurs réactifs activables par rayons UV et électroniques de produits de libération, des combinaisons de ceux-ci.

3. Dispositif selon une quelconque des revendications précédentes, **caractérisé en ce que** l'unité de dosage présente un système de tuyauterie (11) avec au moins une section poreuse pour la substance active liquide et/ou des orifices transversaux dans la zone de l'unité d'application (1) de préférence du tampon (12, 60, 65, 96).

4. Dispositif selon la revendication 3, **caractérisé en ce que** l'unité de dosage présente un mécanisme d'alimentation, au moyen duquel la substance active liquide est transportée vers l'unité d'application (1), notamment en continu.

5. Dispositif selon une quelconque des revendications 3 ou 4, le système de tuyauterie (11) comportant au moins deux conduites (112, 113) pour l'amenée et la sortie de la substance active liquide.

6. Dispositif selon la revendication 5, **caractérisé en ce que** la substance active liquide présente une circulation en circuit, et notamment un équilibrage de température et/ou un malaxe dans un réservoir de stockage.

7. Dispositif selon une quelconque des revendications précédentes, **caractérisé en ce que** le tampon (12, 60, 65, 96) dans l'unité d'application (1) est logé dans un réceptacle (14, 15), et notamment au moins des sections du tampon (12, 60, 65, 96) sont reliés avec le support par adhérence, par friction, mécaniquement et/ou par combinaison de matières.

8. Dispositif selon une quelconque des revendications précédentes, **caractérisé en ce que** le dispositif est combiné avec au moins un système de nettoyage (2), notamment un système de racloir (22).

9. Dispositif selon la revendication 8, **caractérisé en ce que** l'unité d'application (1) et le système de nettoyage (2) sont disposés sur une traverse commune (50, 51), notamment au moyen de barres adaptatrices (6, 7).

10. Dispositif selon une quelconque des revendications précédentes, **caractérisé en ce qu'**au moins le mécanisme d'application (1) présente au moins un système de pression, notamment un flexible de chargement (19) en vue de la pression sur la surface en mouvement et un système de relèvement, notamment un ressort de relèvement (110, 111), en vue du relèvement de la surface en mouvement.

11. Dispositif selon une quelconque des revendications précédentes, **caractérisé en ce que** l'unité d'application (1) est segmentée sur la largeur de la surface en mouvement en vue de l'application différenciée de la substance active liquide.

12. Dispositif selon une quelconque des revendications précédentes, **caractérisé en ce que** le tampon (12, 60, 65, 96) est fabriqué en au moins une matière qui est sélectionnée à partir d'un groupe qui présente des fils, des ficelles, des cordons, des fibres, notamment des tissages, des tressages, des empilages, des compressions ou des réseaux de ceux-ci, des éponges, des feutres, des systèmes à plusieurs composants, notamment avec des voies d'écoulement entourées d'étoffe, notamment des tuyaux, comme par exemple en PTFE ou en un noyau élastique, par ex. en EPDM ou en viton et similaire, et des combinaisons de ceux-ci.

13. Procédé en vue de l'application d'une substance active liquide sur une surface en mouvement au moyen d'un dispositif selon une quelconque des revendications 1 à 12 et les étapes de :
- Imprégnation de l'unité d'application (1), notamment du tampon (12, 60, 65, 96) avec la substance active liquide ;
- Mise en place de l'unité d'application (1) sur la surface en mouvement en vue de la fabrication d'un film ;
- Soulèvement de l'unité d'application (1).

14. Procédé selon la revendication 13, **caractérisé en ce que** l'unité d'application (1), et notamment le tampon (12, 60, 65, 96), est alimenté en continu de la substance active liquide.

15. Utilisation du dispositif selon une quelconque des revendications 1 à 12 en vue de la libération contre tous dépôts, accumulations ou encrassements des surfaces en mouvement des cylindres (3), des rouleaux, des tensions d'étoffe (4) ou autres bandes en mouvement, notamment comme composant d'un dispositif en vue de la fabrication de papier, de carton et de carton-pâte et/ou pour la fabrication de plaques de tôle ou de carton d'apprêt.
